# EUROPÄISCHE PATENTSCHRIFT

(11) **EP 0 238 446 B1**
(45) Veröffentlichungstag und Bekanntmachung des Hinweises auf die Patenterteilung: **15.11.1995**
(21) Anmeldenummer: 87810151.8
(22) Anmeldetag: 16.03.1987
(51) Int. Cl.: D06L 3/12

(54) **Mischungen von optischen Aufhellern**
Mixtures of optical brighteners
Mélanges d'agents de blanchiment optique

(30) Priorität: 21.03.1986 CH 1142/86
(43) Veröffentlichungstag der Anmeldung: 23.09.1987
(73) Patentinhaber: CIBA-GEIGY AG, 4002 Basel (CH)
(72) Erfinder: Guglielmetti, Leonardo, Dr., CH-4103 Bottmingen (CH); Meyer, Hans Rudolf, Dr., CH-4102 Binningen (CH); Reinehr, Dieter, Dr., D-7842 Kandern (DE); Weber, Kurt, Dr., CH-4052 Basel (CH)

(56) Entgegenhaltungen:
- EP-A- 0 023 027
- EP-A- 0 032 254
- EP-A- 0 064 303
- FR-A- 1 415 977

## Beschreibung

Optische Aufheller werden oft als Mischungen von zwei oder mehreren verschiedenen Typen verwendet, weil solche Mischungen einen synergistischen Effekt zeigen, indem der Weissgrad der Mischung höher ist, als der Weissgrad der gleichen Menge der jeweiligen Einzelkomponenten. Aus der EP-A-30917 sind Mischungen von optischen Aufhellern aus 51 bis 99 Gew.-% eines unsymmetrisch substituierten 1,4-Bis-(styryl)-benzols mit 49 bis 1 Gew.-% eines symmetrisch substituierten 1,4-Bis-(styryl)-benzols bereits bekannt. Als Substituenten werden Cyan und/oder eine Carbonsäureestergruppe genannt. Spezielle Gemische von Bis-(cyanstyryl)-benzolen werden in der EP-B-0 064 303 beschrieben, so z.B. eine Mischung von ungefähr 60% o,m'-Bis-(cyanstyryl)-benzol und 40% o,p'-Bis-(cyanstyryl)-benzol. In der EP-A-0 023 027 werden Mischungen von Bis-(cyanstyryl)-benzolen beschrieben, die aus o,p'-Bis-(cyanstyryl)-benzol mit o,o'-Bis-(cyanstyryl)-benzol und/oder p,p'-Bis-(cyanstyryl)-benzol bestehen. Zur Herstellung unsymmetrisch substituierter Bis-(styryl)-benzole aus Terephthalaldehyd und zwei verschiedenen Phosphonaten schlägt die EP-A-0 032 254 ein Verfahren unter Benutzung eines Lösungsmittels (bevorzugt Methylglykolacetat) vor, in dem das Monokondensationsprodukt ausfällt.

Gegenstand der vorliegenden Erfindung sind nun Mischungen von optischen Aufhellern mit verbesserten Eigenschaften bestehend aus 75 bis 85 Gew.-% einer ersten Verbindung der Formel (2) oder (4).
und 25 bis 15 Gew.-% einer zweiten Verbindung der Formel (3)
Die erfindungsgemässen Mischungen optischer Aufheller werden dadurch hergestellt, dass man Terephthalaldehyd mit einem Di-C₁-C₄-Alkylphosphonomethyl-benzonitril kondensiert und das gebildete Cyan-4-formylstilben der Formel
entweder direkt oder nach dessen Isolierung mit mindestens einem anderen Di-C₁-C₄-Alkylphosphonomethyl-benzonitril weiter kondensiert. Zur Isolierung des Zwischenprodukts führt man die Umsetzung von Terephthalaldehyd mit einem Di-C₁-C₄-Alkylphosphonomethyl-benzo-nitril in Gegenwart von Alkalihydroxid und Wasser aus und trennt das ausgefallene Cyan-4-formylstilben der Formel 5 ab.

Zur Herstellung von Mischungen der Verbindungen der Formeln 2 und 3 kondensiert man Terephthalaldehyd mit einem 4-Di-C₁-C₄-Alkyl-phosphonomethylbenzonitril und kondensiert das gebildete 4-Cyan-4'-formylstilben mit 3-Di-C₁-C₄-Alkylphosphonomethyl-benzonitril und 2-Di-C₁-C₄-Alkylphosphonomethyl-benzonitril weiter.

Das Verfahren zur Herstellung von Mischungen der Verbindungen der Formeln 4 und 3 stellt eine Variante des obigen Verfahrens dar, indem man Terephthalaldehyd, 2-Di-C₁-C₄-Alkylphosphonomethyl-benzo-nitril und 4-Di-C₁-C₄-Alkylphosphonomethyl-benzonitril gleichzeitig miteinander kondensiert.

Die Zwischenverbindungen der Formel
lassen sich in besonders guter Ausbeute und Reinheit durch Kondensation von Terephthalaldehyd mit Dialkylphosphonomethyl-benzo-nitrilen herstellen, indem man als Protonenacceptor wässrige Alkalihydroxide, wie Natrium- und insbesondere Kaliumhydroxid, verwendet. Die Anwesenheit von Wasser macht die Reaktion besonders selektiv bezüglich der Monokondensation zu Cyan-4-formyl-stilbenen, indem es die weitere Kondensation zum symmetrischen Di-(cyanostyryl)-benzol weitgehend verhindert, was einen Vorteil gegenüber den üblicherweise angewendeten Alkalialkoholaten bedeutet. Der zusätzliche Einsatz eines niedrigen aliphatischen Alkohols mit 1-3 Kohlenstoffatomen, insbesondere von Methanol, begünstigt noch den Prozess. Ein Überschuss an Terephthalaldehyd ist dabei nicht notwendig, d.h. man verwendet annähernd molare Mengen von Terephthalaldehyd und Phosphonat. Die Reaktionstemperatur hält man im Bereich von 0 bis 30°C und die Alkalimenge zwischen 1 bis 2 Mol pro Mol Terephthalaldehyd.

Der Wassergehalt des zu verwendenden Alkalihydroxids bewegt sich in weitem Rahmen, bevorzugt zwischen 1 und 80 %. Nach dieser Methode lässt sich das 4-Cyan-4'-formylstilben besonders gut herstellen.

Weitere Gegenstände der vorliegenden Erfindung sind die Verwendung der Mischungen aus 75 bis 85 Gew.-% einer ersten Verbindung der Formel (2) oder (4)
und 25 bis 15 Gew.-% einer zweiten Verbindung der Formel (3)
zum optischen Aufhellen von Polyesterfasern, sowie ein Mittel enthaltend diese Mischung zum optischen Aufhellen von Polyesterfasern.

Wie bei Mischungen optischer Aufheller üblich, können die einzelnen Komponenten durch Dispergierung in einem flüssigen Medium, z.B. Wasser, in die Handelsform gebracht werden. Dabei kann man die einzelnen Komponenten dispergieren und dann die Dispersionen zusammen geben. Man kann aber auch die einzelnen Komponenten in Substanz miteinander mischen und dann gemeinsam dispergieren. Dieser Dispergiervorgang geschieht in üblicher Weise in Kugelmühlen, Kolloidmühlen, Perlmühlen oder dergleichen. Die erfindungsgemässen Mischungen bzw. die diese enthaltenden Mittel eignen sich hervorragend zum Aufhellen von Textilmaterial aus linearen Polyestern. Man kann diese Mischungen bzw. Mittel aber auch bei Mischgeweben verwenden, welche lineare Polyesterfasern enthalten.

Die Applikation der erfindungsgemässen Mischungen geschieht unter den für die Anwendung von optischen Aufhellern üblichen Bedingungen wie beispielsweise nach dem Ausziehfärbeverfahren in Färbemaschinen oder durch Foulard-Thermofixierapplikation. Die Behandlung erfolgt mit Vorteil in wässrigem Medium, worin die Verbindungen in feinverteilter Form als Suspensionen, sogenannten Mikrodispersionen oder gegebenenfalls Lösungen vorliegen. Gegebenenfalls können bei der Behandlung Dispergier-, Stabilisier-, Netz- und weitere Hilfsmittel zugesetzt werden. Die Behandlung wird üblicherweise bei Temperaturen von etwa 20 bis 140°C, beispielsweise bei Siedetemperatur des Bades oder in deren Nähe durchgeführt.

In den folgenden Beispielen bedeutet G/V Gewicht/Volumen und HPLC High Performance Liquid Chromatography.

Beispiel 1: 134,1 g Terephthalaldehyd, 455,8 g 2-Diethylphosphonomethyl-benzonitril und 50,6 g 4-Diethylphosphonomethyl-benzonitril werden bei Raumtemperatur in 750 ml Dimethylformamid gelöst. Danach werden während etwa 1 Stunde 396 g Natriummethylatlösung (30%ig) derart zugetropft, dass die Reaktionstemperatur 45°C nicht übersteigt. Die entstandene gelbe Suspension wird 4 1/2 Stunden nachgerührt, wobei die Temperatur allmählich von 45°C auf 25°C absinkt (Volumen ca. 1800 ml). Nach anschliessender Abkühlung auf 0 bis 5°C werden 700 ml Methanol und 30 ml Essigsäure zugegeben. Die neutrale gelbe Suspension wird 1/4 Stunde nachgerührt und abgenutscht. Das Nutschgut wird zuerst mit Methanol, danach mit Wasser salzfrei gewaschen und im Vakuumtrockenschrank bei 100°C getrocknet. Man erhält 287,6 g eines gelben Produkts, bestehend aus 80 Gew.-% 1,4-Bis-(2-cyan-styryl)-benzol und 20 Gew.-% 1-(2-Cyanstyryl)-4-(4-cyanstyryl)-benzol, entsprechend 86,5 % der Theorie.

Beispiel 2: 67,5 g Terephthalaldehyd und 127 g 4-Diethylphosphonomethyl-benzonitril werden in 500 ml Methanol mit 70 g Kaliumhydroxidpulver (88%ig) als Kondensationsmittel zu 4-Cyan-4'-formyl-stilben kondensiert, welches ohne Isolierung mit 118,5 g 3-Diethyl-phosphono-methyl-benzonitril und 28,5 g 2-Diethylphosphonomethyl-benzonitril weiter kondensiert wird. Man erhält 124,3 g eines Produkts, bestehend aus 80,25 Gew.-% 1-(4-Cyanstyryl)-4-(3-cyan-styryl)-benzol und 19,75 Gew.-% 1-(4-Cyanstyryl)-4-(2-cyanstyryl)-benzol, entsprechend 75 % der Theorie.

Beispiel 3 (Isolierung des Zwischenprodukts): Man trägt unter Rühren, Kühlen und Überleiten von Stickstoff portionenweise 6,7 g Terephthalaldehyd in eine Mischung von 6,2 ml wässriger Kaliumhydroxid-Lösung 50 % G/V und 40 ml Methanol ein, so dass die Temperatur nicht über 22°C ansteigt. Zur erhaltenen Lösung tropft man bei 10°C im Verlauf 1/2 Stunde eine Lösung von 12,7 g p-Diethylphosphonomethyl-benzonitril (Gehalt 99,5 %) in 10 ml Methanol. Dabei beginnt das Reaktionsprodukt bald auszufallen. Nach weiterem Rühren über Nacht bei 10°C neutralisiert man die dicke Suspension mit 3 ml Eisessig, verdünnt mit 40 ml Wasser und nutscht ab. Der Rückstand wird wiederholt mit Methanol-Wasser 3:2 und dann mit Wasser salzfrei gewaschen und im Vakuum bei 80°C getrocknet. Man erhält 10,6 g 4-Cyanostilben-4'-aldehyd als blass-gelbes Pulver.

Anstelle von p-Diethylphosphonomethyl-benzonitril kann man ebensogut die äquivalente Menge p-Dimethylphosphonomethyl-benzonitril einsetzen.

Setzt man in diesem Beispiel anstelle von 50 %iger Kaliumhydroxidlösung 28 g 20 %iger wässrige Kaliumhydroxidlösung (G/V) ein, hält die Temperatur bei 0-5°C und arbeitet ansonsten wie beschrieben, so erhält man 10,2 g 4-Cyanostilben-4'-aldehyd.

Verwendet man anstelle einer 50 %igen Kaliumhydroxid-lösung eine äquivalente Menge 88 %iges wasserhaltiges Kaliumhydroxid, so erhält man den 4-Cyanostilben-4'-aldehyd in ähnlicher Ausbeute.

Beispiel 4 (Isolierung des Zwischenprodukts): Man setzt 6,7 g Terephthalaldehyd mit 12,8 g m-Diethylphosphonomethyl-benzonitril (Gehalt 99,2 %) gemäss Beispiel 1 um, hält die Reaktionstemperatur aber zunächst 1/2 Stunde bei 0-5°C und lässt sie über Nacht auf 22°C ansteigen. Nach Aufarbeitung gemäss Beispiel 1, aber ohne Verdünnung mit Wasser, erhält man 8,0 g 3-Cyanostilben-4'-aldehyd mit einem Gehalt von 2 % 1,4-Di(m-cyanostyryl)-benzol.

Beispiel 5: 70 g Kaliumhydroxidpulver (Gehalt 88 %) werden unter Rühren in 800 ml Methanol bei 2°C vorgelegt. Dann werden 134 g Terephthalaldehyd zugegeben und 253 g 4-Diethylphosponomethylbenzonitril gelöst in 200 ml Methanol innert 1 1/4 Stunden bei 2°C zugetropft. Der gelbe dicke Brei wird noch je 2 Stunden bei 2°C, bei 25°C und bei 40°C nachgerührt. Nach dem Abkühlen auf 0°C werden 300 ml Methanol zugegeben, das auskristallisierte 4-Cyan-4'-formyl-stilben abgenutscht und mit 500 ml Methanol gewaschen. Der gut abgesaugte Nutschkuchen wird dann unter Rühren bei 40°C in 800 ml Dimethylformamid suspendiert, 204 g 3-Diethylphosphonomethyl-benzonitril und 52 g 2-Diethylphosphonomethyl-benzonitril eingetragen und dann 198 g methanolische Natriummethylatlösung (Gehalt 30 %) innert 40 Minuten zugetropft, wobei die Temperatur durch Kühlen mit Eiswasser unter 45°C gehalten wird. Die Suspension wird noch 4 Stunden bei 40°C gerührt, mit 800 ml Methanol versetzt, mit Ameisensäure neutralisiert, auf 0°C abgekühlt, abgenutscht, zweimal mit je 500 ml Methanol gewaschen und unter Vakuum getrocknet. Man erhält so 269 g eines Gemisches, bestehend aus 80 Gew.-% 1-(4-Cyan-styryl)-4-(3-cyanstyryl)-benzol und 20 Gew.-% 1-(4-Cyanstyryl)-4-(2-cyanstyryl)-benzol.

## Patentansprüche

1. Mischungen optischer Aufheller, dadurch gekennzeichnet, dass sie aus 75 bis 85 Gew.-% einer ersten Verbindung der Formel (2) oder (4) und 25 bis 15 Gew.-% einer zweiten Verbindung der Formel (3) bestehen.

2. Mischungen gemäss Anspruch 1, dadurch gekennzeichnet, dass sie aus 75 bis 85 Gew.-% einer Verbindung der Formel (4) und 25 bis 15 Gew.-% der Verbindung der Formel (3) bestehen.

3. Mischungen gemäss Anspruch 1, dadurch gekennzeichnet, dass sie aus 75 bis 85 Gew.-% einer Verbindung der Formel (2) und 25 bis 15 Gew.-% der Verbindung der Formel (3) bestehen.

4. Verwendung der Mischung gemäss Anspruch 1 zum optischen Aufhellen von Polyesterfasern.

5. Mittel zum optischen Aufhellen von Polyesterfasern, dadurch gekennzeichnet, dass es 75 bis 85 Gew.-% einer ersten Verbindung der Formel (2) oder (4) und 25 bis 15 Gew.-% einer zweiten Verbindung der Formel (3) enthält.

## Claims

1. A mixture of fluorescent whitening agents, which consists of 75 to 85 % by weight of a first compound of the formula (2) or (4) and 25 to 15 % by weight of a second compound of the formula (3)

2. A mixture according to claim 1, which consists of 75 to 85 % by weight of a compound of the formula (4) and 25 to 15 % by weight of the compound of the formula (3)

3. A mixture according to claim 1, which consists of 75 to 85 % by weight of a compound of the formula (2) and 25 to 15 % by weight of the compound of the formula (3)

4. The use of a mixture according to claim 1 for whitening polyester fibres.

5. A composition for whitening polyester fibres, which contains 75 to 85 % by weight of a first compound of the formula (2) or (4) and 25 to 15 % by weight of a second compound of the formula (3)

## Revendications

1. Mélanges d'agents de blanchiment optique, caractérisés en ce qu'ils sont constitués de 75 à 85 % en poids d'un premier composé de formule (2) ou (4) : et de 25 à 15 % en poids d'un second composé de formule (3) :

2. Mélanges conformes à la revendication 1, caractérisés en ce qu'ils sont constitués de 75 à 85 % en poids d'un composé de formule (4) : et de 25 à 15 % en poids d'un composé de formule (3) :

3. Mélanges conformes à la revendication 1, caractérisés en ce qu'ils sont constitués de 75 à 85% enpoids d'un composé de formule (2) : et de 25 à 15 % en poids d'un composé de formule (3) :

4. Utilisation d'un mélange conforme à la revendication 1, pour le blanchiment optique de fibres de polyester.

5. Agent de blanchiment optique pour fibres de polyester, caractérisé en ce qu'il contient de 75 à 85 % en poids d'un premier composé de formule (2) ou (4) : et de 25 à 15 % en poids d'un second composé de formule (3) :
